# EUROPÄISCHE PATENTSCHRIFT

(11) **EP 0 043 106 B1**
(45) Veröffentlichungstag und Bekanntmachung des Hinweises auf die Patenterteilung: **28.08.1985**
(21) Anmeldenummer: 81104911.3
(22) Anmeldetag: 25.06.1981
(51) Int. Cl.: G21F 5/00

(54) **Transport- und/oder Lagerbehälter mit einer Innenauskleidung und Verfahren zu seiner Herstellung**
Transport- and/or storage container with an inner lining and method of making same
Conteneur pour le transport ou/et le stockage muni d'un revêtement intérieur et son procédé de fabrication

(30) Priorität: 02.07.1980 DE 3024979
(43) Veröffentlichungstag der Anmeldung: 06.01.1982
(73) Patentinhaber: TRANSNUKLEAR GmbH, D-6450 Hanau 11 (DE)
(72) Erfinder: Anspach, Walter, Dipl.-Ing., D-6450 Hanau 9 (DE); Brendel, Karl, Ing.grad., D-6052 Mühlheim (DE); Schlich, Elmar, Dipl.-Ing., D-6466 Gründau (DE); Srostlik, Peter, Ing.grad., D-6457 Maintal 4 (DE)

## Beschreibung

Gegenstand der Erfindung ist ein zylindrischer Behälter zum Transport und/oder zur Lagerung von radioaktivem Material, insbesondere von be₋ strahlten Brennelementen aus Kernreaktoren, ausgestattet mit einer Innenauskleidung, bestehend aus einem Flansch, einem Boden und einem Mantel, der auf der Innenseite des Behältergrundkörpers eng anliegt und der mit dem Boden und dem Flansch verschweißt ist. Außerdem wird ein Verfahren zur Herstellung einer solchen Innenauskleidung angegeben.

Radioaktive Stoffe, insbesondere abgebrannte Brennelemente aus Kernreaktoren, geben neben Gamma- und Neutronenstrahlung auch nennenswerte Nachwärme ab. Behälter, die zum Transport und/oder zur Lagerung derartiger Stoffe eingesetzt werden, müssen daher die Radioaktivität des eingebrachten Gutes sicher einschließen und die erzeugte Nachwärme sicher nach außen ableiten. Dieses ist in strengen Tests so nachzuweisen, daß auch bei extremen Unfallsituationen die Sicherheit gewährleistet ist.

Es sind Behälter bekannt, bestehend aus einem dickwandigen metallischen Außenbehälter, der die erforderliche mechanische Festigkeit und die Abschirmung der radioaktiven

Strahlung sicherstellt, und aus einem inneren Behälter bzw. aus einer inneren Behälterauskleidung, die den inneren Einschluß des radioaktiven Materials unter den Gesichtspunkten Korrosion, Oberflächenrauhigkeit und Diffusion zusätzlich garantiert.

Derartige Behälter verfügen über lnnenauskIeidungen, die eingegossen (DE-U-78 19 282) oder als Spritzschicht bzw. als Galvanoschicht (DE-U-77 28 331) aufgebracht werden.

Diese Verfahren haben jedoch den Nachteil, daß entweder prüftechnische Schwierigkeiten, z. B. Vortäuschung von Gußlunkern bei fehlerhaft angegossener Innenauskleidung, auftreten können, oder aber die Oberflächengüte durch aufwendige zusätzliche Bearbeitung verbessert werden muß.

Aus den EP-A-0004241, US-A-3982134 und FR-A-1515024 sind ebenfalls Innenauskleidungen für Transportbehälter bekannt, die aus einem Flansch, einem Boden und einem Mantel bestehen, der auf der Innenseite des Behältergrundkörpers eng anliegt und mit boden und Flansch verschweißt ist. Diese Innenauskleidungen geben allerdings keinen optimalen Kontakt mit dem Grundkörper.

Der Erfindung liegt daher die Aufgabe zugrunde, ein zylindrischer Behälter zum Transport und/oder zur Lagerung von radioaktivem Material, insbesondere von bestrahlten Brennelementen aus Kernreaktoren, zu schaffen, ausgestattet mit einer Innenauskleidung, bestehend aus einem Flansch, einem Boden und einem Mantel, der auf der Innenseite des Behältergrundkörpers eng anliegt und mit dem Boden und Flansch verschweißt ist, wobei ein guter Kontakt zwischen Innenauskleidung und dem Behälter bei Mini-mierung der Bearbeitungsschritte gewährleistet sein sollte. Außerdem war ein Verfahren zur Herstellung solcher Behälter zu finden.

Die Aufgabe wurde erfindungsgemäß dadurch gelöst, daß der Mantel mit einem abgedichteten axialen Schlitz und im Innern längs des Schlitzes mit Stegen versehen ist.

Solche Behälter werden vorteilhafterweise dadurch`hergesteIIt, daß ein Boden und ein Flansch in dem Behältergrundkörper eingelegt werden, dann der auf Endmaß gewalzte metallische Mantel, der mit einem axialen Schlitz versehen ist, durch Zusammendrücken des Mantels zwischen Boden und Flansch positioniert, anschließend wieder entspannt, der nunmehr an der Innenseite des Behältergrundkörpers anliegende Mantel mit Boden und Flansch verschweißt und abschließend der Schlitz verschlossen wird.

Vorzugsweise wird der Schlitz mit einem passenden Blechstreifen abgedichtet, insbesondere verschweißt.

Die Abbildungen I bis 111 erläutern schematisch in beispielhafter Ausführungsform die erfindungsgemäße Innenauskleidung. Zunächst werden Boden (6) und Flansch (5), an dem ein Verschluß befestigt werden kann, im Kühlrippen (4) und andere Einrichtungen aufweisende Behältergrundkörper (3) eingelegt. Der Mantel (1) ist auf Endmaß gewalzt und mit einem axialen Schlitz (8) versehen. Längs des Schlitzes (8) sind vorteilhafterweise als Montagehilfen Stege (2) angeschweißt, die es gestatten, durch Zusammenziehen den Mantel (1) elastisch zu verformen, so daß er unter Bildung eines Montagespaltes (9) in den Behältergrundkörper (2) eingebracht werden kann. Anschliessend wird der Mantel (1) entspannt. Dadurch legt er sich an den Grundkörper (3) an. Der axiale Schlitz (8) wird mit geeignetem Blech (7) abgedeckt und verschweißt. Boden (6) und Flansch (5) werden ebenfalls angeschweißt. Besonders günstig ist, daß mit der Bearbeitung des Grundkörpers (3) und den dort erreichbaren Toleranzen und der heute technisch möglichen Walzgenauigkeit von Blechen eine außerordentlich geringe Zylinderformtoleranz im Bereich weniger Zehntel mm bei großen Innendurchmessern und Behälterabmessungen erreicht werden. Dadurch hat es sich überraschend ergeben, daß durch die Entspannung des bei der Montage im Umfang verkleinerten Innenbehältermantels der verbleibende Restspalt (10) zwischen dem Grundkörper (3) und der Innenauskleidung (1) vernachlässigbar klein ist, und daher einen guten Wärmeübergang sowie gute Festigkeitseigenschaften sicherstellt. Die Größe dieses Restspaltes (10) wird weitgehend durch die Schrumpfung der axialen Schweißnaht (11) bestimmt.

Besonders vorteilhaft ist die Anwendung der Erfindung auf zylindrische Behälter bei Innendurchmessern > 600 mm und Wandstärken der Innenauskleidung bis etwa 10 mm.

In manchen Fällen ist es besonders günstig, wenn der Innenbehältermantel nach dem Positionieren und Entspannen zusätzlich an die Innenseite des Behälterkörpers angedrückt wird.

Folgendes Beispiel zeigt einen Behälter mit erfindungsgemäßer Innenauskleidung.

### Beispiel

Ein Behältergrundkörper mit Kühlrippen, aus Guß hergestellt, hatte einen Innendurchmesser von 1 m und ein Längen-/Durchmesser-Verhältnis von 5. Die Innenauskleidung bestand aus rostfreiem Stahl von 4 mm Dicke. Zunächst wurde der Innenauskleidungsmantel auf 1 010 mm Durchmesser gewalzt und die Montagehilfen befestigt. Nachdem Boden und Flansch in den Behältergrundkörper eingelegt waren, wurde der Innenauskleidungsmantel mittels hydraulischer Hilfsvorrichtung auf ca. 990 mm Durchmesser zusammengezogen und in die vorgesehene Position gebracht, justiert und entspannt. Nachdem der Mantel sich an das Innere des Behältergrundkörpers gelegt hatte, wurde der Schlitz mit einem Blech, ebenfalls rostfreier Stahl und mit entsprechender Wanddicke, verschweißt und anschließend die Montagehilfe abgetrennt. Es erfolgte danach die Kontrolle der Schweißnähte sowie die Endkontrolle.

Die Kontrolle ergab eine Toleranz des Innendurchmessers vom Innenauskleidemantel von ± 0,5 mm auf 5 m Länge. Der verbleibende Restspalt beträgt auch im ungünstigsten Fall nur < 0,5 mm. Eine plastische Verformung des Innenauskleidemantels wurde nicht festgestellt, d. h., die Verformung erfolgte im elastischen Bereich. Somit ist keine Rißprüfung erforderlich.

## Patentansprüche

1. Zylindrische Behälter zum Transport und/ oder zur Lagerung von radioaktivem Material, insbesondere von bestrahten Brennelementen aus Kernreaktoren, ausgestattet mit einer Innenauskleidung, bestehend aus einem Flansch (5), einem Boden (6) und einem Mantel (1), der auf der Innenseite des Behältergrundkörpers (3) eng anliegt und der mit dem Boden (6) und dem Flansch (5) verschweißt ist, dadurch gekennzeichnet, daß der Mantel (1) mit einem abgedichteten axialen Schlitz (8) und im Inneren längs des Schlitzes (8) mit Stegen (2) versehen ist.

2. Behälter nach Anspruch 1, dadurch gekennzeichnet, daß der Schlitz (8) mit einem passenden Blechstreifen (7) abgedichtet ist.

3. Behälter nach Anspruch 1 bis 2, dadurch gekennzeichnet, daß der Blechstreifen (7) in den Schlitz (8) eingeschweißt ist.

4. Verfahren zur Herstellung eines Behälters nach einem der Ansprüche 1 bis 3, dadurch gekennzeichnet, daß ein Boden und ein Flansch in einem Behältergrundkörper eingelegt werden, dann ein auf Endmaß gewalzter metallischer Mantel, der mit einem axialen Schlitz versehen ist, durch Zusammendrücken des Mantels zwischen dem Boden und dem Flansch positioniert, anschließend wieder entspannt, der nunmehr an der Innenseite des Behälterkörpers anliegende Mantel mit dem Boden und dem Flansch verschweißt und abschließend der Schlitz verschlossen wird.

5. Verfahren nach Anspruch 4, dadurch gekennzeichnet, daß der Schlitz durch einen geeigneten Blechstreifen abgedeckt und dieser mit dem Mantel verschweißt wird.

6. Verfahren nach Ansprüche 4 und 5, dadurch gekennzeichnet, daß das Zusammendrücken des Mantels mittels in ihm angebrachter Stege vorgenommen wird.

7. Verfahren nach einem der Ansprüche 4 bis 6, dadurch gekennzeichnet, daß der Mantel aus geeignetem Blech bis zu 10 mm Dicke entsprechend dem Innenmaß des Behältergrundkörpers gewalzt wird.

8. Verfahren nach einem der Ansprüche 4 bis 7, dadurch gekennzeichnet, daß der Mantel nach dem Positionieren und Entspannen zusätzlich an die Innenseite des Behälterkörpers angedrückt wird.

## Claims

1. Cylindrical containers for transporting and/or for storing radio active material, particularly irradiated fuel elements from nuclear reactors, provided with a lining, cosisting of a flange (5), a base (6) and a casing (1) which is closely positioned on the inside of the main body of the container (3) and which is bonded to the base (6) and the flange (5), characterised in that, the casing (1) is provided with a sealed axial slit (8) and with webs (2) on the inside, along the slit (8).

2. A container according to claim 1, characterized in that, the slit (8) is sealed with a suitable sheet metal strip (7).

3. A container according to claim 1 to 2, characterised in that, the sheet metal strip .(7) is welded in the slit (8).

4. A process for the production of a container according to one of claims 1 to 3, characterised in that, a base and a flange are inserted into a main container body, then a metallic casing rolled to size, which is provided with an axial slit, is positioned between the base and the flange by compression of the casing, followed by relaxation, the casing which is now positioned on the inside of the container member is bonded to the base and the flange and the slit is finally sealed.

5. A process according to claim 4, characterised in that, the slit is covered with a suitable sheet metal strip and bonded to the casing.

6. A process according to claims 4 and 5, characterised in that, compression of the casing is carried out by means of webs provided in the casing.

7. A process according to one of claims 4 to 6, characterized in that, the casing is rolled from suitable sheet metal to a thickness of 10 mm corresponding to the inner dimensions of the main body of the container.

8. A process according to one of claims 4 to 7, characterised in that, the casing is additionally pressed to the inside of the container member after positioning and relaxation.

## Revendications

1. Cuve cylindrique de transport et/ou de stockage pour matière radioactive, en particulier pour des éléments combustibles irradiés provenant de réacteurs nucléaires, garnie d'un revêtement intérieur, constitué par une bride (5), un fond (6) et une gaine (1) qui s'applique étroitement sur la face intérieure du corps de base (3) de la cuve et qui est soudé avec le fond (6) et la bride (5), cuve caractérisée en ce que la gaine (1) est munie d'une fente axiale (8) rendue étanche, et à l'intérieur, le long de la fente (8), de traverses (2).

2. Cuve selon la revendication 1, caractérisée en ce que la fente (8) est rendue étanche au moyen d'une bande tôle (7) ajustée.

3. Cuve selon les revendications 1 et 2, caractérisée en ce que la bande de tôle (7) est soudée sur la fente (8).

4. Procédé de fabrication d'une cuve selon les revendications 1 à 3, caractérisé en ce que l'on dispose dans un corps de base un fond et une bride, puis une gaine métallique roulée cylindri- quement aux mesures définitives, qui est munie d'une fente axiale, on place la gaine entre le fond et la bride en la resserrant, puis la laisse se détendre, soude la gaine, reposant désormais sur la face intérieure du corps de cuve, au fond et à la bride, puis obture la fente.

5. Procédé selon la revendication 4, caractérisé en ce que la fente est recouverte par une bande de tôle appropriée et que l'on soude cette bande sur la gaine.

6. Procédé selon les revendications 4 et 5, caractérisé en ce que le resserrement de la gaine s'effectue au moyen de traverses qu'elle porte.

7. Procédé selon l'une quelconque des revendications 4 à 6, caractérisé en ce que la gaine est roulée à partir d'une tôle appropriée de 10 mm d'épaisseur au maximum, suivant les mesures intérieures du corps de cuve de base.

8. Procédé selon l'une quelconque des revendications 4 à 7, caractérisé en ce que la gaine, après la mise en place et la détente, est en plus pressée contre la face interne du corps de cuve.
